# EUROPÄISCHE PATENTSCHRIFT

(11) **EP 2 114 793 B1**
(45) Veröffentlichungstag und Bekanntmachung des Hinweises auf die Patenterteilung: **15.02.2012**
(21) Anmeldenummer: 07845288.5
(22) Anmeldetag: 10.12.2007
(51) Int. Cl.: B65D 75/58

(54) **Spendesystem**
Dispensing system
Système distributeur

(30) Priorität: 23.01.2007 EP 07001378
(43) Veröffentlichungstag der Anmeldung: 11.11.2009
(73) Patentinhaber: Hagleitner, Hans Georg, 5700 Zell am See (AT)
(72) Erfinder: Hagleitner, Hans Georg, 5700 Zell am See (AT)
(74) Vertreter: Hofinger, Stephan
(86) Internationale Anmeldenummer: PCT/AT2007/000559
(87) Internationale Veröffentlichungsnummer: WO 2008/089500

(56) Entgegenhaltungen:
- EP-A- 0 992 438
- EP-B- 1 248 549
- WO-A-01/26988
- WO-A-93/16928
- WO-A-95/09111
- US-A- 4 974 753
- US-A- 5 100 030

## Beschreibung

Die Erfindung betrifft einen Spendesystem für fließfähige Produkte, mit einem mit einer Behälteraufnahme versehenen Spender und mit mindestens einem gefüllten, unter Verwendung einer flexiblen Materialbahn aus schweißbarem Kunststoff gebildeten Behälter, dessen Öffnung in einem vom Behälter abstehenden Stutzen mit einem verschiebbaren Verschluss vorgesehen ist, wobei die Behälteraufnahme so ausgebildet ist, dass der Behälter ohne Verschluss gehalten werden kann, und der verschiebbare Verschluss vorzugsweise durch das Einschieben des Behälters (1) in die Behälteraufnahme entfernt wird, und wobei am Behälter zumindest ein erstes Codierelement und an der Behälteraufnahme zumindest ein zum ersten Codierelement passendes zweites Codierelement angeordnet sind

Behälter für fließfähige Produkte, z.B. Seife od. dgl., die in Spendern verwendet werden, werden nach dem Aufbrauch des Inhalts weggeworfen oder recycelt, jedenfalls nicht wiederbefüllt. Die Behälter sind daher möglichst Material sparend hergestellt und aus dünnen Kunststofffolien verschweißt, wobei Stabilität durch Aussteifungselemente erreicht wird, die nur an den benötigten Bereichen vorgesehen werden.

Ein Behälter dieser Art ist beispielsweise aus der WO 01/26988 bekannt. Die flexible Materialbahn wird längs gefaltet, sodass ein etwa U-förmiger Querschnitt gebildet wird, und durch Querverschweißungen in aneinanderhängende, oben offene Hohlkörper unterteilt, die dann in einer Trenneinrichtung vereinzelt werden. Im Bodenbereich wird anschließend ein Loch gestanzt und der die Kanten übergreifende, ebenfalls etwa U-förmige Aussteifungsteil mit einem Entleerungsstutzen unter dem Loch positioniert. Der Aussteifungsteil wird mittels einer von oben durch den Hohlkörper hindurch eingeführten inneren Verankerungshülse am Behälter fixiert, die einen innen am Hohlkörper sich abstützenden Flansch aufweist und durch das Loch im Bodenbereich in den Entleerungsstutzen eingeschraubt wird. Der Innenflansch und der Aussteifungsteil klemmen die Materialbahn dichtend ein. Der Hohlkörper wird anschließend mit dem Produkt gefüllt und die offene Seite wird abschließend verschweißt. Der Behälter ist aber nicht Teil eine Spendesystems.

Fig. 1 der EP 0 992 438 A zeigt einen flaschenähnlichen Behälter aus einer dünnen flexiblen Materialbahn, dessen offener Halsbereich durch einen mit einem Rohrstutzen versehenen versteifenden Bodenauslass gezogen und außen um den Rohrstutzen zurückgestülpt ist. Ein Dicht- und Klemmring weist eine Ringnut auf und ist auf den mit dem Halsbereich überzogenen Rohrstutzen aufgeschoben, wobei die Verbindung mit dem Bodenauslass durch eine innen und außen am Rohrstutzen klemmende Hülse erzielt wird. Die durch die innere Hülse verengte Austrittsöffnung des Behälters ist durch einen üblichen Stopfen oder dergleichen verschlossen, der in der gemeinsamen Achse des Behälterhalses und der Hülsen herausgezogen werden kann.

Aus der WO 95/09111 ist ein Spendesystem der eingangs genannten Art bekannt. Der Behälter weist einen steifen Boden- und einen steifen Deckelteil sowie einen flexiblen, schlauchförmigen Wandungsteil auf, in den der Boden- und der Deckelteil eingeschweißt ist, die jeweils mit einem die Verschweißung ermöglichenden Flansch versehen sind. Am Deckelteil ist ein Stutzen mit einem Schiebeverschluss und einer Codierung vorgesehen, und der Behälter kann kopfstehend in eine Behälteraufnahme eines Spenders eingeschoben werden.

Die WO 93/16928 beinhaltet einen Behälter aus einem flexiblen Material, der ähnlich der WO 01/26988 einen den Verschluss tragenden Versteifungsteil aufweist, der von innen an den entsprechenden, eine Öffnung aufweisenden Wandbereich angeschweißt ist. Dieser Behälter ist ebenfalls nicht zur Verwendung in einem Spender vorgesehen, und mit einem Schraubverschluss versehen.

Die Erfindung hat es sich nun zur Aufgabe gestellt, ein Spendesystem der eingangs genannten Art zu schaffen, wobei der Behälter auf möglichst einfache Weise herstellbar sein soll. Dies wird dadurch erreicht, dass der Behälter ausschließlich Wände aufweist, die durch Falten und Längs- und Querverschweißen der flexiblen Materialbahn entstanden sind, wobei die Öffnung in einer Wand vorgesehen ist, an deren Außenseite ein Aussteifungselement ohne ein inneres Verankerungselement fixiert, insbesondere aufgeschweißt ist, wobei der Stutzen und das erste Codierelement an dem Aussteifungselement vorgesehen sind. Da es sich um eine verschlweißbare Materialbahn handelt, ist das Aussteifungselement bevorzugt ebenfalls aus einem schweißbaren Kunststoff und wird von außen auf die Materialbahn aufgeschweißt. Alternativ könnte das Aussteifungselement auch vollflächig aufgeklebt sein.

Die vorstehend angegebene Vereinfachung wird dabei durch den Wegfall jeglicher Arbeit bzw. Aktion im Inneren des Behälters erreicht, die nach dem Stand der Technik entweder das Einbringen und Setzen des Verankerungselementes oder das Ein- und Durchführen des gesamten Versteifungsteiles umfasst. Dies ist dadurch möglich, dass das Aufbringen des Versteifungsteiles zu einem Zeitpunkt und an einer Stelle erfolgt, an der im Inneren des Schlauches das als Gegenlager für die Längsnahtschweißung erforderliche Kemrohr auch als Gegenlager für die Fixierung des Aussteifungsteiles verwendbar ist. Für die Ausbildung der verschließbaren Behälteröffnung ist bevorzugt vorgesehen, dass die flache Materialbahn vor der Schlauchformung mit einer Öffnung versehen wird und nach der Schlauchformung im Bereich der Öffnung das mit dem Stutzen und dem Codierelement versehene, verschließbare Aussteifungselement von außen so aufgeschweißt wird, dass die Öffnung durch den Stutzen zugänglich ist.

Wie bereits eingangs erwähnt, ist bei derartigen, sehr dünnwandigen Behältern eine Aussteifung nur in bestimmten Bereichen oder Regionen erforderlich, etwa im Bereich der Öffnung im Bodenteil, sodass der bei der Herstellung von der Seite zugeführte Aussteifungsteil als Standfläche eingesetzt wird. Das Aussteifungselement ist für einen in Verwendung Kopf stehenden Behälter vor allem auch deswegen erforderlich, damit auch Reste des Inhalts ausfließen können, die sich ohne Aussteifungselement in sich bildenden Ausbuchtungen oder Sicken rundum eine in diesem Fall dann höher liegende Öffnung sammeln würden.

Vom Deckteil des Behälters steht ein Behälterhals in Form eines Stutzens hoch, von dem beidseitig je ein Steg einer Schiebeführung parallel zur Stirnfläche absteht, auf den als Verschluss ein klammerähnlicher C-förmiger Teil aufgeschoben wird, der die Stege hintergreift. Die Behälteraufnahme am Spender oder dergleichen ist gleich wie der Verschluss ausgebildet, dh die vom Stutzen abstehenden Stege werden hintergriffen. Dies erleichtert den Wechsel des Behälters, da ein neuer Behälter an die Behälteraufnahme angesetzt und in sie eingeschoben werden kann, ohne dass der Verschluss zuvor abgenommen werden muss. Dies ist vor allem von Vorteil, wenn der Behälter Kopf stehend eingesetzt wird, da der Inhalt nicht ausfließen kann bzw. keine zusätzlichen Maßnahmen notwendig sind, dies zu verhindern. Sobald der Verschluss an der Schiebeführung anliegt, kann der Behälter verschoben werden und die Stege des Stutzens gleiten in die Behälteraufnahme, wobei letztlich der Verschluss freigegeben wird und abfällt.

Um nun bei einer Schiebführung einen höheren Codiergrad auszubilden, ist bevorzugt am Behälter, insbesondere am Aussteifungselement zumindest ein erstes, zusätzliches Codierelement ausgebildet, das beispielsweise einen sich parallel zur Schiebeführung erstreckenden Steg umfasst. Hierzu passend ist an der Behälteraufnahme des Spenders zumindest eine sich in Schieberichtung erstreckende Nut oder Freistellung vorgesehen. Stege und Nuten können auch vertauscht oder kombiniert sein, dh zwei Stege können eine Nut einschließen und ein Steg kann zwischen zwei Nuten verlaufen. Weiters ist es auch denkbar, dass ein Codierelement sich um über die Hälfte der Schiebelänge erstreckt und in der anderen Hälfte sich gegengleich fortsetzt.

Die Einschubtiefe kann durch einen an der Behälteraufnahme am Ende der Schiebeführung oder am Behälter ausgebildeten Quersteg begrenzt sein, der einen Anschlag bildet. Ist der Quersteg am Behälter vorgesehen, so ist eine Verdrehung der Flasche um 180° nicht möglich. Dies kann von Bedeutung sein, wenn etwa eine Beschriftung des eingesetzten Behälters lesbar sein soll. Die Beschriftung ist in diesem Fall an der Seite des Querstegs vorgesehen.

Nachstehend wird nun die Erfindung anhand der Figuren der beiligenden Zeichnung näher beschrieben, ohne darauf beschränkt zu sein. Es zeigen:
- Fig. 1: eine Schrägansicht eines Behälters,
- Fig. 2: eine Ansicht der Seite mit dem Aussteifungselement,
- Fig. 3 und 4: Seitenansichten in Kopf stehender Position,
- Fig. 5: einen Schnitt nach der Linie V-V der Fig. 3,
- Fig. 6: eine schematische Vorderansicht einer Fertigungsvorrichtung,
- Fig. 7: eine schematische Seitenansicht der Fertigungsvorrichtung,
- Fig. 8: einen Schnitt nach der Linie VIII-VIII der Fig. 5 durch das mit einem Verschluss versehene Aussteifungselement, jedoch ohne Behälter,
- Fig. 9 und 10: die Darstellung nach Fig. 8 in Gegenüberstellung bzw. Verbindung mit einer Behälteraufnahme eines Spenders,
- Fig. 11 und 12eine zweite: Ausführungsform ähnlich Fig. 8 in Gegenüberstellung bzw. Verbindung mit einer Behälteraufnahme eines Spenders.

Ein Behälter 1 gemäß Fig. 1 bis 5 aus weichem flexiblem Material, beispielsweise aus dünner Kunststofffolie, ist etwa quaderförmig und weist an einer Wand 2 eine Öffnung 6 auf, auf die nur von außen ein Aussteifungselement 3 aufgeschweißt ist, das mit einem der Öffnung zugeordneten, dicht verschließbaren Stutzen 5 versehen ist. Wie im Schnitt aus Fig. 5 ersichtlich, erstreckt sich das Aussteifungselement 3 über einen großen Teil der Fläche der Wand 2 und umgreift mit Seitenstegen 4 zwei gegenüberliegende Kanten 7 des Behälters 1, die mit Seitenwänden 8 und 9 gebildet werden. Die Seitenwand 8, die Wand 2 mit der Öffnung 6, die Seitenwand 9 und die der Wand 2 gegenüberliegende Wand 11 sind durch Längsfalten einer flachen Materialbahn 1' (Fig. 6 und 7) entstanden, die am Übergang von der Seitenwand 8 zur Wand 11 durch eine Verbindungsschweißnaht 10 zu einem Schlauch 17 (Fig. 6 und 7) geschlossen ist. Die der Wand 2 vis-a-vis liegende Wand 11 ist an der in die Seitenwand 9 übergehenden Kante mit einer Verstärkungsschweißnaht 12 versehen, sodass im fertigen Behälter 1, wie aus Fig. 5 ersichtlich, die Wand 11 gegenüber den Rändern der Nähte 10 und 12 eingezogen ist.

Der Behälter 1 ist insbesondere zur Aufnahme von flüssiger Seife od. dgl. vorgesehen, und kann beispielsweise in einem Spender Kopf stehend eingesetzt werden, sodass die die Öffnung 6 und das Aussteifungselement 3 aufweisende Wand 2 die Standseite bzw. den Behälterboden bildet. Wenn der Behälter 1 mit der Öffnung 6 oben verwendet wird, so dienen die beiden dem Aussteifungselement 3 gegenüberliegenden Schweißnähte 10 und 12 der Verstärkung und Aussteifung der dann den Boden bildenden Wand 11.

Aufgrund seiner Herstellung aus einer flachen Materialbahn 1' bzw. aus einem Schlauch 17 müssen dreieckige Taschen 16 geformt werden, um die beiden letzten Seitenwände zu bilden. Dabei sind die Taschen 16 eingestülpte Anhänge der Wände 2 und 11, und die beiden letzten Seitenwände entstehen durch Einfalten von Anhängen 13, 14 der Seitenwände 8 und 9, die durch Schweißnähte 15 verbunden werden. Die Taschen 16 können ebenfalls verschweißt sein, wodurch sich die Stabilität des Behälters 1 erhöht und das vollständige Ausfließen des Inhalts erleichtert wird.

Fig. 1 zeigt in Schrägansicht den Behälter liegend mit den oben und unten vorgesehenen Schweißnähten 15. Dies entspricht somit im Wesentlichen der Abgabeposition aus einer Fertigungsvorrichtung 20 nach Fig. 6.

Die Fertigungsvorrichtung 20 gemäß Fig. 6 und 7 weist ein einen Formkern bildendes Rohr 21 auf, dem von einer Rolle 24 eine ebene Materialbahn 1' zugeführt wird. Die Materialbahn 1' gelangt über eine Formschulter 22 zum Kernrohr 21 und wird um dieses herum zu einem Schlauch 17 geschlossen, wobei es eine Längsschweißeinrichtung 26 passiert, deren Gegenhalter das Kernrohr 21 bildet und die entlang einer Kante des Behälters 1 die Verbindungsschweißnaht 10 herstellt. Eine zweite Längsschweißeinrichtung 28 stellt die Verstärkungsschweißnaht 12 an der gegenüber liegenden Behälterkante her. Seitlich ist ein Magazin 23 für Aussteifungselemente 3 vorgesehen, aus dem mittels einer Querschiebe-und Schweißeinrichtung 25 jeweils ein Aussteifungselement 3 an den Schlauch 17 seitlich herangeführt und von außen auf den Schlauch 17 aufgeschweißt wird, wobei das Kernrohr 21 als innerer Gegenhalter verwendet wird. Eine unterhalb des Kernrohres 21 angeordnete Querschweißeinrichtung 27 verschließt den Schlauch 18 mittels zweier Quernähte 15. Der Querschweißeinrichtung 27 ist eine Schneideinrichtung zugeordnet, die den Schlauch 17 zwischen den beiden Quernähten 15 abschneidet (Fig. 7), sodass ein gefüllter Behälter 1 ausgeworfen und der zu füllende nächste Behälter verschlossen wird. In Fig. 6 ist nur die hintere Hälfte der Querschweißeinrichtung 27 gezeigt, um die Abtrennung des Behälters 1 sichtbar zu machen.

Der Querschweißeinrichtung 27 ist weiters vorzugsweise eine Zusatzeinrichtung zugeordnet, die nach der Verschweißung der beiden Quernähte 15 und dem Abschneiden die beiden hochstehenden verschweißten Streifen umlegt, sodass sie, wie vor allem aus Fig. 2 ersichtlich, parallel zu den aus den Anhängen 13 und 14 gebildeten Seitenwänden liegen. Da das Material unmittelbar nach dem Schweißen noch warm ist, kühlen die Quernahtstreifen bereits in der umgelegten Lage ab, sodass sie nicht störend vom Behälter 1 abstehen. Wird der Behälter 1 bereits bei der Herstellung über das Kernrohr mit dem Produkt befüllt, so unterstützt dies die rasche Abkühlung der umgelegten Streifen.

Wenn der Behälter 1 eine Öffnung 6 aufweisen soll, die mit einem öffenbaren Verschluss 30 (Fig. 8) versehen wird, so werden an vorbestimmten Stellen mittels einer Stanzvorrichtung 29 Löcher in einer Reihe in die Materialbahn 1' gestanzt, die später jeweils die Öffnung 6 eines Behälters 1 bilden. Die auf den Schlauch 17 aufzuschweißenden Aussteifungselemente 3 sind in diesem Fall jeweils mit einem Stutzen 5 versehen, der in der Achse 45 (Fig. 5) über eine der in den Schlauch gestanzten Löcher zu liegen kommt, sodass die Öffnung 6 im fertigen Behälter 1 durch den Stutzen 5 zugänglich ist. Der Stutzen 5 trägt beidseitig in Verlängerung seiner Stirnfläche abstehende Stege 19 und einen aus der Stirnfläche geringfügig vorstehenden Dichtungsring 35. Der Verschluss 30, der ein etwa klammer- bzw. C-förmiger Körper ist, kann von der Seite aufgeschoben werden, wobei er die Stege 19 hintergreift.

Die Ausbildung einer Schiebeführung 18 am Stutzen 5 vereinfacht das Einsetzen des Behälters 1 in einen Spender, von dem in den Fig. 9 bis 12 nur das einzige hierfür wesentliche Element, nämlich die Behälteraufnahme 40 gezeigt ist. Diese weist eine Öffnung 46 auf, die beim eingesetzten und durch den Dichtungsring 35 gedichteten Behälter 1 mit dem Stutzen 5 und der Öffnung 6 des Behälters 1 fluchtet (Fig. 10, 12). Die Behälteraufnahme 40 ist gleich wie der Verschluss 30 ausgebildet und hintergreift mit Rippen 41 die Stege 19 des Stutzens 5. Soll der Behälter 1 in die Behälteraufnahme eingesetzt werden, so wird er mit dem Verschluss 30 seitlich angesetzt und dann in die Aufnahme eingeschoben, wobei der Verschluss 30 frei wird. Um nun sicherzustellen, dass in bestimmte Spender nur geeignete Behälter bzw. Behälter 1 mit geeigneten Inhalten eingesetzt werden können, ist eine Codierung vorgesehen, dh an den Behältern 1, insbesondere an den Aussteifungselementen 3, sowie an der Behälteraufnahme 40 sind sich in Schieberichtung erstreckende Codierelemente 31, 42 vorgesehen, die als Stege, Rippen, Nuten oder Freistellungen ausgebildet sind und einander nur in bestimmten Kombinationen ergänzen. Dies schließt das Einsetzen von falschen Behältern 1 weitgehend aus. Die Einschubtiefe kann durch einen nicht gezeigten Quersteg oder dergleichen an der Behälteraufnahme 40 oder am Behälter 1 begrenzt sein.

## Patentansprüche

1. Spendesystem für fließfähige Produkte, mit einem mit einer Behälteraufnahme (40) versehenen Spender und mit mindestens einem gefüllten, unter Verwendung einer flexiblen Materialbahn (1') aus schweißbarem Kunststoff gebildeten Behälter (1), dessen Öffnung (6) in einem vom Behälter (1) abstehenden Stutzen (5) mit einer Schiebeführung (18) und einem verschiebbaren Verschluss (30) vorgesehen ist, wobei die Behälteraufnahme (40) so ausgebildet ist, dass der Behälter (1) ohne Verschluss gehalten werden kann, und der verschiebbare Verschluss (30) vorzugsweise durch das Einschieben des Behälters (1) in die Behälteraufnahme (40) entfernt wird, und wobei am Behälter (1) zumindest ein erstes Codierelement (31) und an der Behälteraufnahme (40) zumindest ein zum ersten Codierelement (31) passendes zweites Codierelement (42) angeordnet sind, **dadurch gekennzeichnet, dass** der Behälter (1) ausschließlich Wände aufweist, die durch Falten und Längs-und Querverschweißen der flexiblen Materialbahn (1') entstanden sind, wobei die Öffnung (6) in einer Wand (2) vorgesehen ist, an deren Außenseite ein Aussteifungselement (3) ohne ein inneres Verankerungselement fixiert, insbesondere aufgeschweißt ist, wobei der Stutzen (5) und das zumindest eine erste Codierelement (31) an dem Aussteifungselement (3) vorgesehen sind, wobei das zumindest eine erste codierelement (31) parallel zur Schiebefohrung (18) ausgebildet ist.

2. Spendesystem nach Anspruch 1, **dadurch gekennzeichnet, dass** das Aussteifungselement (3) gegenüberliegende Kanten (7) des Behälters (1) übergreift.

3. Spendesystem nach Anspruch 2, **dadurch gekennzeichnet, dass** sich die die Längsränder der Materialbahn verbindende Schweißnaht (10) parallel zu den beiden übergriffenen Kanten (7) des Behälters (1) erstreckt.

4. Spendesystem nach einem der Ansprüche 1 bis 3, **dadurch gekennzeichnet, dass** die mit dem Aussteifungselement (3) versehene Wand (2) eine Standfläche des Behälters (1) bildet.

5. Spendesystem nach einem der Ansprüche 1 bis 4, **dadurch gekennzeichnet, dass** an der Stirnseite des Stutzens (5) ein kompressibler Dichtungsring (35) vorgesehen ist, der geringfügig vorsteht.

6. Spendesystem nach einem der Ansprüche 1 bis 5, **dadurch gekennzeichnet, dass** das erste Codierelement (31) zumindest ein sich am Behälter (1) in Schieberichtung erstreckender Steg und das zweite Codierelement (42) zumindest eine sich an der Behälteraufnahme (40) in Schieberichtung erstreckende Nut ist.

7. Spendesystem nach einem der Ansprüche 1 bis 5, **dadurch gekennzeichnet, dass** das erste Codierelement (31) zumindest eine sich in Schieberichtung erstreckende Nut und das zweite Codierelement (42) zumindest ein sich an der Behälteraufnahme (40) in Schieberichtung erstreckender Steg ist.

8. Verfahren zur Herstellung eines codierten Behälters für ein Spendesystem nach einem der Ansprüche 1 bis 7 aus einer flexiblen Materialbahn (1') aus schweißbarem Kunststoff, die über ein Kernrohr (21) gezogen und durch eine Längsnaht zu einem Schlauch (17) geschlossen wird, der durch Quernähte (15) in abtrennbare Behälter (1) unterteilt wird, **dadurch gekennzeichnet, dass** die flache Materialbahn (1') vor der Schlauchformung mit einer Öffnung (6) versehen wird, und nach der Schlauchformung im Bereich der Öffnung ein mit einem Stutzen (5) und mit einem ersten Codierelement (31) versehenes, verschließbares Aussteifungselement (3) von außen so aufgeschweißt wird, dass die Öffnung durch den Stutzen (5) zugänglich ist, wobei das Kernrohr (21) als inneres Gegenlager verwendet wird.

## Claims

1. A dispensing system for products capable of flow, comprising a dispenser provided with a container receiving means (40) and at least one filled container (1), formed by using a flat material web (1') of weldable plastic material, whose opening (6) is provided by a connecting portion (5) projecting from the container (1) with a sliding guide (18) and a displaceable closure (30), wherein the container receiving means (40) is so designed that the container (1) can be held without closure, and a displaceable closure (30) is preferably removed by insertion of the container (1) into the container receiving means (40) and wherein at least one first coding element (31) is associated with the container (1) and at least one second coding element (42) matching the first coding element (31) is associated with the container receiving means (40), **characterized in that** the container (1) comprises exclusively walls that were built by folds and longituginal and transverse welding of the flat material web (1') wherein the opening (6) is provided in a wall (2), on whose outside a reinforcing element (3) is fixed, in particular welded, without an inner anchoring, wherein the connecting portion (5) and the at least one first coding element (31) are provided on the reinforcing element (3), wherein the at least one first coding element (31) is arranged parallel to the sliding guide (18).

2. A dispensing system according to claim 1, **characterized in that** the reinforcing element (3) engages over oppositely disposed edges (7) of the container (1).

3. A dispensing system according to claim 1, **characterized in that** the welding seam (10) connecting the longitudinal edges of the material web extends parallel to the two engaged edges (7) of the container (1).

4. A dispensing system according to one of claims 1 to 3, **characterized in that** the wall (2) provided with the reinforcing element (3) builds a standing space of the container (1).

5. A dispensing system according to one of claims 1 to 4, **characterized in that** a compressible sealing ring (35) which projects slightly is provided at the end of the connecting portion (5).

6. A dispensing system according to one of claims 1 to 5, **characterized in that** the first coding element (31) is at least one leg extending in the sliding direction on the container (8) and the second coding element (42) is at least one groove extending in the sliding direction on the container receiving means (40).

7. A dispensing system according to one of claims 1 to 5, **characterized in that** the first coding element (31) is at least one groove extending in the sliding direction and the second coding element (42) is at least one leg extending in the sliding direction on the container receiving means (40).

8. A process for the production of a coded container for a dispensing system as set forth in one of claims 1 through 7 comprising a flexible material web (1') of weldable plastic material which is drawn over a core tube (21) and closed by a longitudinal seam to provide a tube (17) which is subdivided by transverse seams (15) into containers (1) which can be cut off, **characterized in that** the flat material web (1') is provided with an opening (6) before the tube shaping operation and after the tube shaping operation a closable reinforcing element (3) is welded on from the exterior in the area of the opening, the reinforcing element (3) being provided with a connecting portion (5) and a first coding element (31), in such a way that the opening is accessible through the connecting portion (5), wherein the core tube (21) is used as an internal cooperating support.

## Revendications

1. Système distributeur pour produits fluides, avec un distributeur muni d'un logement pour réservoir (40) et avec au moins un réservoir (1) rempli, formé avec utilisation d'une bande de matériau (1') flexible en matière plastique soudable, et dont l'ouverture (6) est prévue dans une tubulure (5), partant du réservoir (1), avec un guide coulissant (18) et une obturation (30) mobile, le logement pour réservoir (40) étant constitué de sorte que le réservoir (1) puisse être maintenu sans obturation, et de sorte que l'obturation (30) mobile soit de préférence enlevée par l'insertion du réservoir (1) dans le logement pour réservoir (40), et au moins un premier élément de codage (31) étant disposé sur le réservoir (1) et au moins un deuxième élément de codage (42) adapté au premier élément de codage (31) étant disposé sur le logement pour réservoir (40), **caractérisé en ce que** le réservoir (1) présente exclusivement des parois qui sont réalisées par pliage et soudage longitudinal et transversal de la bande de matériau (1') flexible, l'ouverture (6) étant prévue dans une paroi (2) sur le côté extérieur de laquelle est fixé, en particulier est soudé, un élément de raidissement (3) sans élément d'ancrage intérieur, la tubulure (5) et le premier élément de codage (31), au moins au nombre de un, étant prévus sur l'élément de raidissement (3), le premier élément de codage (31) au moins au nombre de un étant constitué parallèlement au guide coulissant (18).

2. Système distributeur selon la revendication 1, **caractérisé en ce que** l'élément de raidissement (3) recouvre des arêtes (7) opposées du réservoir (1).

3. Système distributeur selon la revendication 2, **caractérisé en ce que** le cordon de soudure (10) raccordant les bords longitudinaux de la bande de matériau s'étend parallèlement aux deux arêtes (7) recouvertes du réservoir (1).

4. Système distributeur selon l'une des revendications 1 à 3, **caractérisé en ce que** la paroi (2) munie de l'élément de raidissement (3) forme une surface de base du réservoir (1).

5. Système distributeur selon l'une des revendications 1 à 4, **caractérisé en ce que**, sur le côté frontal de la tubulure (5), il est prévu une bague d'étanchéité (35) compressible qui fait saillie légèrement.

6. Système distributeur selon l'une des revendications 1 à 5, **caractérisé en ce que** le premier élément de codage (31) est au moins une nervure s'étendant sur le réservoir (1) dans la direction de coulissement, et **en ce que** le deuxième élément de codage (42) est au moins une rainure s'étendant sur le logement pour réservoir (40) dans la direction de coulissement.

7. Système distributeur selon l'une des revendications 1 à 5, **caractérisé en ce que** le premier élément de codage (31) est au moins une rainure s'étendant dans la direction de coulissement, et **en ce que** le deuxième élément de codage (42) est au moins une nervure s'étendant sur le logement pour réservoir (40) dans la direction de coulissement.

8. Procédé de fabrication d'un réservoir codé pour un système distributeur selon l'une des revendications 1 à 7 à partir d'une bande de matériau (1') flexible en matière plastique soudable qui est étirée sur un tube central (21) et fermée par une soudure longitudinale en un tuyau (17) qui, par des cordons de soudure transversaux (15), est divisé en réservoirs (1) séparables, **caractérisé en ce que** la bande de matériau (1') plate est, avant la formation du tuyau, munie d'une ouverture (6), et **en ce que**, après la formation du tuyau, dans la zone de l'ouverture, un élément de raidissement (3) pouvant être fermé, muni d'une tubulure (5) et d'un premier élément de codage (31), est soudé de l'extérieur de sorte que l'ouverture est accessible à travers la tubulure (5), le tube central (21) étant utilisé comme butée intérieure.
